# EUROPÄISCHE PATENTSCHRIFT

(11) **EP 4 385 348 B1**
(45) Veröffentlichungstag und Bekanntmachung des Hinweises auf die Patenterteilung: **15.10.2025**
(21) Anmeldenummer: 22213199.7
(22) Anmeldetag: 13.12.2022
(51) Int. Cl.: A41C 3/00

(54) **KOMPRESSIONSBÜSTENHALTER ZUR POSTOPERATIVEN VERSORGUNG VON PATIENTINNEN**
COMPRESSION BRA FOR THE POSTOPERATIVE CARE OF FEMALE PATIENTS
SOUTIEN-GORGE DE COMPRESSION POUR SOINS POST-OPÉRATOIRES DES PATIENTES

(43) Veröffentlichungstag der Anmeldung: 19.06.2024
(73) Patentinhaber: Edelweiss Basics GmbH & Co. KG, 83098 Brannenburg (DE)
(72) Erfinder: WEBER-UNGER, Georg, 6330 Kufstein (AT)
(74) Vertreter: Kador & Partner Part mbB

(56) Entgegenhaltungen:
- EP-B1- 3 035 814
- CA-A1- 3 046 370
- US-A1- 2013 084 777
- US-A1- 2016 338 421

## Beschreibung

Die Erfindung betrifft einen Kompressionsbüstenhalter, im Einzelnen gemäß dem unabhängigen Anspruch.

Kompressionsbüstenhalter werden von Patientinnen zur Nachsorge im Anschluss an eine operative Entfernung der Brust eingesetzt. Die Kompressionsbüstenhalter werden post-operativ getragen, um Druck beziehungsweise Kompression auf die entstandene Wunde und das angrenzende Brustgewebe auszuüben und somit zur Heilung beizutragen. Insbesondere wird dadurch einem Lymphstau im Bereich des operierten Gewebes entgegengewirkt.

Derartige Kompressionsbüstenhalter sind aus dem Stand der Technik bekannt. Nachteilig an diesen ist, dass sie besonders im Bereich der Achseln, der Schultern und des Rückens beim Tragen ungenügend an Bewegungen der Patientin anpassbar sind. Hierdurch leidet der Tragekomfort.

EP3035814 B1 offenbart den Oberbegriff des unabhängigen Anspruchs 1.

Es ist daher die Aufgabe der vorliegenden Erfindung einen Kompressionsbüstenhalter anzugeben, der gegenüber dem Stand der Technik verbessert ist. Dieser soll sich beim Tragen den Bewegungen der Patientin besser anpassen und somit für einen höheren Tragekomfort sorgen.

Die Aufgabe wird durch einen Kompressionsbüstenhalter nach dem unabhängigen Anspruch gelöst. Insbesondere wird die Aufgabe durch einen Kompressionsbüstenhalter gelöst, welcher aus mindestens zwei Stofflagen hergestellt ist, wobei die mindestens zwei Stofflagen jeweils zueinander zurückversetzt sind. Die abhängigen Ansprüche beschreiben dabei besonders zweckmäßige Ausführungsformen der Erfindung.

Ein erfindungsgemäßer Kompressionsbüstenhalter zur postoperativen Versorgung von Patientinnen umfasst einen Körperabschnitt mit zwei Schulterträgern, die jeweils einen Achselausschnitt bilden, wobei die Schulterträger über einen Rückenabschnitt miteinander verbunden sind, um den Rumpf einer Patientin zu umschließen und deren Schultern zu übergreifen, wobei sich an den Körperabschnitt zwei Brustabschnitte anschließen, um jeweils eine Brust der Patientin darin aufzunehmen, wobei der Kompressionsbüstenhalter aus einer ersten Stofflage und eine hierauf angeordneten zweiten Stofflage hergestellt ist und die erste Stofflage zumindest im Bereich des Rückenabschnitts und des Achselausschnitt jeweils gegenüber der Begrenzung der zweiten Stofflage zurückgesetzt ist.

Wenn gemäß der vorliegenden Erfindung davon die Rede ist, dass eine Stofflage gegenüber der anderen zurückgesetzt ist, dann ist damit gemeint, dass diese Stofflagen sich nicht vollflächig überdecken, also nicht deckungsgleich sind. Anders ausgedrückt verlaufen die Begrenzungen oder Kanten der jeweiligen Stofflagen nicht ständig genau übereinander, sondern sind zumindest in gewissen Bereichen zurückversetzt. Dadurch ergibt sich in gewissen Bereichen des Kompressionsbüstenhalters keine gemeinsame Kante, sondern durch die Zurückversetzung einen als weich empfundenen Übergang von der einen Stofflage zur zurückversetzen Stofflage. Hierdurch übt der Stoff weniger Belastung auf diese Bereiche am Rumpf der Trägerin aus. Der Tragekomfort steigt, denn bei Bewegungen kann sich der Kompressionsbüstenhalter durch das weniger an Material optimal den Bewegungen der Patientin anpassen.

Jeweils an den Brustabschnitt schließt sich jeweils ein Unterbrustabschnitt an, wobei die erste Stofflage gegenüber der zweiten Stofflage zurückgesetzt ist, sodass die jeweilige Brust nur von der zweiten Stofflage aufgenommen wird. Die Brust selbst wird somit von nur einer Lage Stoff gestützt. Das wiederum erhöht den Tragekomfort bei Bewegungen der Patientin. Dadurch, dass das Material der ersten Lage nur im Brustabschnitt fehlt, ergibt sich im Bereich der Unterbrust ein durchgehender, also sich von einer Brust zur anderen und darüber hinaus erstreckenden Unterbrustabschnitt, der beide Brüste besonders gut abgestützt.

Mit Vorteil kann die Kontur des Unterbrustabschnitt hin zum Brustabschnitt bogenförmig ausgeführt sein, um sich noch besser an die Anatomie der Patientin anzupassen.

Dabei kann die zweite Stofflage jeweils im Bereich des Brustabschnitts als bleibend formumgeformtes Körbchen ausgeführt sein. Es handelt sich dann um einen sogenannten "Molded Cup". Dadurch wird der Tragekomfort erheblich erhöht.

Um die Bewegungen der Patientin besonders gut mitzugehen, kann die erste und zweite Stofflage des Kompressionsbüstenhalters aus einem elastischen Gewebe, wie Stretch, insbesondere Multiway-Stretch hergestellt sein. Dabei kann das Gewebe durch Rundstricken hergestellt sein. Es kann auch derart ausgewählt sein, dass die offenen Kanten naht- und bundfrei sind, ohne auszufransen, also nach dem Zuschnitt nicht versäubert werden müssen und sich auch beim Tragen oder Waschen nicht auflösen.

Die erste Stofflage im angezogenen Zustand des Kompressionsbüstenhalter kann die Innenseite des Kompressionsbüstenhalters, die Kontakt zum Rumpf der Patientin hat, bilden und die zweite Stofflage die Außenseite.

Die erste Stofflage kann mit der zweiten Stofflage, zumindest im Bereich der Außenkonturen der ersten Stofflage mit der zweiten Stofflage gefügt, bevorzugt vernäht, kaschiert, verschweißt oder laminiert sein.

Für noch mehr Tragkomfort und um ein übermäßiges Scheuern auf der Haut der Patientin zu vermeiden, können die Nähte, welche die beiden Stofflagen miteinander verbinden, Dehnungs- oder Kettelungsnähte sein.

Vorzugsweise umfasst der Kompressionsbüstenhalter eine dritte Stofflage, wobei die dritte Stofflage auf der ersten Stofflage angeordnet ist, derart, dass die erste Stofflage zwischen der zweiten Stofflage und der dritten Stofflage angeordnet ist, und dass die dritte Stofflage zumindest im Bereich des Rückenabschnitts und des Achselausschnitts jeweils gegenüber der Begrenzung der ersten Stofflage zurückgesetzt ist. Mit anderen Worten umfasst der Kompressionsbüstenhalter vorzugsweise somit drei Stofflagen, wobei die erste Stofflage zwischen der zweiten und der dritten Stofflage angeordnet ist. Hierbei ist die erste Stofflage zumindest im Bereich des Rückenabschnitts und des Achselausschnitts jeweils gegenüber der Begrenzung der zweiten Stofflage zurückgesetzt, und die dritte Stofflage zumindest im Bereich des Rückenabschnitts und des Achselausschnitts jeweils gegenüber der Begrenzung der ersten Stofflage zurückgesetzt. Der Vorteil von drei Stofflagen, die zueinander zurückgesetzt angeordnet sind wie oben beschrieben, ist, dass sich die Kante oder die Begrenzung des Kompressionsbüstenhalter aufgrund dieser Zurücksetzung oder Abstufung weicher für die Trägerin anfühlt.

In der vorherigen Ausführungsform bildet die dritte Stofflage im angezogenen Zustand des Kompressionsbüstenhalter vorzugsweise die Innenseite des Kompressionsbüstenhalters, die Kontakt zum Rumpf der Patientin hat, und die zweite Stofflage bildet die Außenseite des Kompressionsbüstenhalters.

Vorzugsweise umfasst der Kompressionsbüstenhalter eine vierte Stofflage, wobei die vierte Stofflage auf der dritten Stofflage angeordnet ist, derart, dass die dritte Stofflage zwischen der ersten Stofflage und der vierte Stofflage angeordnet ist, und dass die vierte Stofflage zumindest im Bereich des Rückenabschnitts und des Achselausschnitts jeweils gegenüber der Begrenzung der dritten Stofflage zurückgesetzt ist.

Die Vorteile der Erfindung sollen nun anhand eines bevorzugten Ausführungsbeispiels und der einzigen Figur näher dargestellt werden.

Es zeigt:

| | |
|---|---|
| Fig. 1 | eine schematische und nichtmaßstäbliche Draufsicht auf die Innenseite einer möglichen Ausführungsform des Kompressionsbüstenhalters. |

Der in der Fig. 1 gezeigte Kompressionsbüstenhalter 1 umfasst einen Körperabschnitt 2 mit zwei Schulterträgern 3, die jeweils einen Achselausschnitt 4 bilden, wobei die Schulterträger 3 über einen Rückenabschnitt 5 miteinander verbunden sind, um den Rumpf einer Patientin zu umschließen und deren Schultern zu übergreifen.

Die Schulterträger 3 sind im vorliegenden Fall geteilt ausgeführt, und an ihren Enden mittels eines entsprechenden, bevorzugt verstellbaren Verschlusses, hier eines Klettverschlusses 7, miteinander lösbar verbindbar. So kann eine auf die Patientin passende Länge der Schulterträger 3 eingestellt werden.

An den Körperabschnitt 2 schließen sich zwei Brustabschnitte 6 an, um jeweils eine Brust der Patientin darin aufzunehmen.

Zum bequemen Öffnen und Schließen des Kompressionsbüstenhalters 1 weist dieser an der Vorderseite einen entsprechenden Verschluss 8 auf. Dieser dient dazu, um die beiden Enden des Kompressionsbüstenhalters 1 zusammenzufügen, sodass Brustabschnitt 6 an Brustabschnitt 6 angrenzt. Der Verschluss ist hier in Form von zwei Laschen angedeutet, an denen Haken angeordnet sein können, die mit entsprechenden, nicht gezeigten Ösen an dem anderen Ende des Kompressionsbüstenhalters 1 lösbar fügbar sind. Alternativ oder zusätzlich kann auch ein Reißverschluss zwischen beiden Enden an den Brustabschnitten 6 vorgesehen sein.

Der Kompressionsbüstenhalter 1 ist vorliegend aus zwei Stofflagen, nämlich aus einer ersten Stofflage 9 und einer hierauf angeordneten zweiten Stofflage 10 hergestellt. Beide Stofflagen 9, 10 sind somit übereinander angeordnet. Dabei ist die erste Stofflage 9 zumindest im Bereich des Rückenabschnitts 5 und des Achselausschnitts 4 jeweils gegenüber der Begrenzung der zweiten Stofflage 10 zurückgesetzt. Das bedeutet, dass der Kompressionsbüstenhalter 1 teilweise einlagig hergestellt ist. Dies gilt auch für die jeweiligen Brustabschnitte 6.

Jeweils an den Brustabschnitt 6 schließt sich jeweils ein Unterbrustabschnitt 11 an, der sich über den gesamten Unterteil des Kompressionsbüstenhalters 1 und damit unterbrechungsfrei unterhalb beider Brustabschnitte 6 verläuft. Der Unterbrustabschnitt 11 stützt somit im angezogenen Zustand beide Brüste der Patientin. Er ist für einen besseren Tragekomfort am Übergang zu jeweiligen Brustabschnitt 6 bogenförmig ausgeführt.

Die zweite Stofflage 10 kann jeweils im Bereich des jeweiligen Brustabschnitts 6 als bleibend formumgeformtes Körbchen ausgeführt sein.

Wird das Gewebe für die beiden Stofflagen 9, 10 derart ausgewählt, dass die offenen Kanten naht- und bundfrei sind, können diese nicht auszufransen und brauchen nicht nachträglich versäubert werden. Besonders wenn die erste Stofflage 9 mit der zweiten Stofflage 10, zumindest im Bereich der Außenkonturen der ersten Stofflage 9 vernäht wird und als Naht eine Dehnungs- oder Kettelungsnaht benutzt wird, kann ein Scheuern der Kanten auf der Haut der Patientin verhindert werden.

Mit der Erfindung lässt sich ein Kompressionsbüstenhalter angeben, der sich beim Tragen den Bewegungen der Patientin besser anpassen und somit für einen höheren Tragekomfort sorgen kann.

### Bezugszeichen

- 1: Kompressionsbüstenhalter
- 2: Körperabschnitt
- 3: Schulterträger
- 4: Achselausschnitt
- 5: Rückenabschnitt
- 6: Brustabschnitt
- 7: Klettverschluss
- 8: Verschluss
- 9: erste Stofflage
- 10: zweite Stofflage
- 11: Unterbrustabschnitt

## Patentansprüche

1. Kompressionsbüstenhalter (1) zur postoperativen Versorgung von Patientinnen, umfassend einen Körperabschnitt (2) mit zwei Schulterträgern (3), die jeweils einen Achselausschnitt (4) bilden, wobei die Schulterträger (3) über einen Rückenabschnitt (5) miteinander verbunden sind, um den Rumpf einer Patientin zu umschließen und deren Schultern zu übergreifen, wobei sich an den Körperabschnitt (2) zwei Brustabschnitte (6) anschließen, um jeweils eine Brust der Patientin darin aufzunehmen, wobei der Kompressionsbüstenhalter (1) aus einer ersten Stofflage (9) und einer hierauf angeordneten zweiten Stofflage (10) hergestellt ist und die erste Stofflage (9) zumindest im Bereich des Rückenabschnitts (5) und des Achselausschnitts (4) jeweils gegenüber der Begrenzung der zweiten Stofflage (10) zurückgesetzt ist;
wobei sich jeweils an den Brustabschnitt (6) jeweils ein Unterbrustabschnitt (11) anschließt, wobei die erste Stofflage (9) gegenüber der zweiten Stofflage (10) zurückgesetzt ist,
**dadurch gekennzeichnet, dass** die jeweilige Brust nur von der zweiten Stofflage (10) aufgenommen wird, wodurch sich ein unterbrechungsfreier Unterbrustabschnitt (11) für beide Brüste ergibt.

2. Kompressionsbüstenhalter (1) nach Anspruch 1, **dadurch gekennzeichnet, dass** die Kontur des Unterbrustabschnitts (11) hin zum Brustabschnitt (6) bogenförmig ausgeführt ist.

3. Kompressionsbüstenhalter (1) nach einem der Ansprüche 1 oder 2, **dadurch gekennzeichnet, dass** die zweite Stofflage (10) jeweils im Bereich des Brustabschnitts (6) als bleibend formumgeformtes Körbchen ausgeführt ist.

4. Kompressionsbüstenhalter (1) nach einem der Ansprüche 1 bis 3, **dadurch gekennzeichnet, dass** die erste und zweite Stofflage (9, 10) aus einem elastischen Gewebe, wie Stretch, insbesondere Multiway-Stretch hergestellt ist.

5. Kompressionsbüstenhalter (1) nach Anspruch 4, **dadurch gekennzeichnet, dass** das Gewebe durch Rundstricken hergestellt ist.

6. Kompressionsbüstenhalter (1) nach Anspruch 4 oder 5, **dadurch gekennzeichnet, dass** das Gewebe derart ausgewählt ist, dass offene Kanten naht- und bundfrei sind, ohne auszufransen.

7. Kompressionsbüstenhalter (1) nach einem der Ansprüche 1 bis 6, **dadurch gekennzeichnet, dass** die erste Stofflage (9) im angezogenen Zustand des Kompressionsbüstenhalter (1) die Innenseite des Kompressionsbüstenhalters (1), die Kontakt zum Rumpf der Patientin hat, bildet und die zweite Stofflage (10) die Außenseite des Kompressionsbüstenhalters (1) bildet.

8. Kompressionsbüstenhalter (1) nach einem der Ansprüche 1 bis 5, **dadurch gekennzeichnet, dass** die erste Stofflage (9) mit der zweiten Stofflage (10), zumindest im Bereich der Außenkonturen der ersten Stofflage (9) gefügt, bevorzugt vernäht, kaschiert, verschweißt oder laminiert ist.

9. Kompressionsbüstenhalter (1) nach Anspruch 8, **dadurch gekennzeichnet, dass** die Naht eine Dehnungs- oder Kettelungsnaht ist.

10. Kompressionsbüstenhalter (1) nach einem der Ansprüche 1 bis 6, **dadurch gekennzeichnet, dass** der Kompressionsbüstenhalter (1) eine dritte Stofflage umfasst, wobei die dritte Stofflage auf der ersten Stofflage (9) angeordnet ist, derart, dass die erste Stofflage (9) zwischen der zweiten Stofflage (10) und der dritten Stofflage angeordnet ist, und dass die dritte Stofflage zumindest im Bereich des Rückenabschnitts (5) und des Achselausschnitts (4) jeweils gegenüber der Begrenzung der ersten Stofflage (9) zurückgesetzt ist.

11. Kompressionsbüstenhalter (1) nach Anspruch 10, **dadurch gekennzeichnet, dass** die dritte Stofflage im angezogenen Zustand des Kompressionsbüstenhalter (1) die Innenseite des Kompressionsbüstenhalters (1), die Kontakt zum Rumpf der Patientin hat, bildet und die zweite Stofflage (10) die Außenseite des Kompressionsbüstenhalters (1) bildet.

## Claims

1. A compression brassiere (1) for postoperative treatment of patients, comprising a body segment (2) having two shoulder supports (3) each forming an armpit cutout (4), the shoulder supports (3) being connected to each other by a back segment (5) to enclose the torso of a patient and to overlap the shoulders, two breast segments (6) being attached to the body segment (2) to each receive one breast of the patient, the compression brassiere (1) being made of a first fabric layer (9) and a second fabric layer (10) disposed thereon, and the first fabric layer (9) being set back relative to the border of the second fabric layer (10) at least in the region of the back segment (5) and of the armpit cutout (4);
one lower breast segment (11) being attached to each breast segment (6), the first fabric layer (9) being set back relative to the second fabric layer (10), **characterized in that** each breast is received only by the second fabric layer (10), thereby resulting in an uninterrupted lower breast segment (11) for both breasts.

2. The compression brassiere (1) according to claim 1, **characterized in that** the contour of the lower breast segment (11) has a curved shape toward the breast segment (6).

3. The compression brassiere (1) according to any one of the claims 1 or 2, **characterized in that** the second fabric layer (10) is implemented as a permanently reshaped cup in the regions of each of the breast segments (6).

4. The compression brassiere (1) according to any one of the claims 1 to 3, **characterized in that** the first and second fabric layers (9, 10) are made of an elastic fabric, such as stretch fabric, particularly multiway stretch fabric.

5. The compression brassiere (1) according to claim 4, **characterized in that** the fabric is produced by circular knitting.

6. The compression brassiere (1) according to claim 4 or 5, **characterized in that** the fabric is selected such that exposed edges are free of seams and joints without fraying.

7. The compression brassiere (1) according to any one of the claims 1 to 6, **characterized in that** when the compression brassiere (1) is worn, the first fabric layer (9) forms the inner side of the compression brassiere (1) making contact with the torso of the patient and the second fabric layer (10) forms the outer side of the compression brassiere (1).

8. The compression brassiere (1) according to any one of the claims 1 to 5, **characterized in that** the first fabric layer (9) is joined to the second fabric layer (10) at least in the region of the outer contours of the first fabric layer (9), preferably stitched, lined, fused, or laminated.

9. The compression brassiere (1) according to claim 8, **characterized in that** the seam is an expansion or overcast seam.

10. The compression brassiere (1) according to any one of the claims 1 to 6, **characterized in that** the compression brassiere (1) comprises a third fabric layer, wherein the third fabric layer is disposed on the first fabric layer (9) such that the first fabric layer (9) is disposed between the second fabric layer (10) and the third fabric layer, and that the third fabric layer is set back relative to the border of the first fabric layer (9) at least in the regions of the back segment (5) and of the armpit cutout (4).

11. The compression brassiere (1) according to claim 10, **characterized in that** when the compression brassiere (1) is worn, the third fabric layer forms the inner side of the compression brassiere (1) making contact with the torso of the patient and the second fabric layer (10) forms the outer side of the compression brassiere (1).

## Revendications

1. Support de buste de compression (1) pour le traitement postopératoire de patientes, comprenant une section de corps (2) avec deux bretelles (3), qui forment chacune une découpe d'aisselle (4), les bretelles (3) étant reliées entre elles par l'intermédiaire d'une section de dos (5) pour entourer le torse d'une patiente et recouvrir ses épaules, deux sections de poitrine (6) se raccordant à la section de corps (2), pour y recevoir respectivement un sein de la patiente, le support de buste de compression (1) étant fabriqué à partir d'une première couche de tissu (9) et d'une deuxième couche de tissu (10) agencée sur celle-ci, et la première couche de tissu (9) étant respectivement en retrait par rapport à la délimitation de la deuxième couche de tissu (10) au moins dans la zone de la section de dos (5) et de la découpe d'aisselle (4) ;
une section de sous-poitrine (11) se raccordant à chaque fois à la section de poitrine (6), la première couche de tissu (9) étant en retrait par rapport à la deuxième couche de tissu (10), **caractérisé en ce que** le sein respectif n'est reçu que par la deuxième couche de tissu (10), ce qui donne une section de sous-poitrine (11) sans interruption pour les deux seins.

2. Support de buste de compression (1) selon la revendication 1, **caractérisé en ce que** le contour de la section de sous-poitrine (11) est réalisé en forme d'arc vers la section de poitrine (6).

3. Support de buste de compression (1) selon l'une quelconque des revendications 1 ou 2, **caractérisé en ce que** la deuxième couche de tissu (10) est réalisée respectivement dans la zone de la section de poitrine (6) sous la forme d'un bonnet déformé de manière permanente.

4. Support de buste de compression (1) selon l'une quelconque des revendications 1 à 3, **caractérisé en ce que** les première et deuxième couches de tissu (9, 10) sont fabriquées à partir d'un tissu élastique, tel que du stretch, notamment du stretch multiway.

5. Support de buste de compression (1) selon la revendication 4, **caractérisé en ce que** le tissu est fabriqué par tricotage circulaire.

6. Support de buste de compression (1) selon la revendication 4 ou 5, **caractérisé en ce que** le tissu est choisi de telle sorte que les bords ouverts soient sans couture et sans ceinture, sans s'effilocher.

7. Support de buste de compression (1) selon l'une quelconque des revendications 1 à 6, **caractérisé en ce que** la première couche de tissu (9) forme, à l'état habillé du support de buste de compression (1), le côté intérieur du support de buste de compression (1) qui est en contact avec le torse de la patiente, et la deuxième couche de tissu (10) forme le côté extérieur du support de buste de compression (1).

8. Support de buste de compression (1) selon l'une quelconque des revendications 1 à 5, **caractérisé en ce que** la première couche de tissu (9) est assemblée, de préférence cousue, contrecollée, soudée ou laminée avec la deuxième couche de tissu (10), au moins dans la zone des contours extérieurs de la première couche de tissu (9).

9. Support de buste de compression (1) selon la revendication 8, **caractérisé en ce que** la couture est une couture d'extension ou une couture de chaîne.

10. Support de buste de compression (1) selon l'une quelconque des revendications 1 à 6, **caractérisé en ce que** le support de buste de compression (1) comprend une troisième couche de tissu, la troisième couche de tissu étant agencée sur la première couche de tissu (9) de telle sorte que la première couche de tissu (9) est agencée entre la deuxième couche de tissu (10) et la troisième couche de tissu, et **en ce que** la troisième couche de tissu est en retrait par rapport à la délimitation de la première couche de tissu (9) au moins dans la zone de la section de dos (5) et de découpe d'aisselle (4) respectivement.

11. Support de buste de compression (1) selon la revendication 10, **caractérisé en ce que** à l'état porté du support de buste de compression (1), la troisième couche de tissu forme le côté intérieur du support de buste de compression (1) qui est en contact avec le torse de la patiente, et la deuxième couche de tissu (10) forme le côté extérieur du support de buste de compression (1).
